# EUROPÄISCHE PATENTSCHRIFT

(11) **EP 2 369 230 B1**
(45) Veröffentlichungstag und Bekanntmachung des Hinweises auf die Patenterteilung: **12.08.2015**
(21) Anmeldenummer: 11153325.3
(22) Anmeldetag: 04.02.2011
(51) Int. Cl.: F23D 1/00, F23C 7/00

(54) **Brenner mit Tangential-Spiral-Eintrittskrümmer**
Burner with tangential spiral intake elbow
Brûleur doté d'un coude d'admission tangentiel à spirale

(30) Priorität: 22.03.2010 DE 102010012376; 02.07.2010 DE 102010030904
(43) Veröffentlichungstag der Anmeldung: 28.09.2011
(73) Patentinhaber: Mitsubishi Hitachi Power Systems Europe GmbH, 47059 Duisburg (DE)
(72) Erfinder: Leisse, Alfons, 45131 Essen (DE); Lasthaus, Dieter, 47906 Kempen (DE); Niesbach, Jürgen, 44805 Bochum (DE); Weirich, Tanja, 47441 Moers (DE)
(74) Vertreter: Viering, Jentschura & Partner Patent- und Rechtsanwälte

(56) Entgegenhaltungen:
- DE-A1- 3 013 042
- DE-A1- 19 942 769
- US-A- 1 852 531
- US-A- 4 334 919
- US-A- 5 211 705

## Beschreibung

Die Erfindung richtet sich auf einen Brenner mit einem Kernrohr und einem unter Ausbildung eines kreisringförmigen Brennstoffförderquerschnitts konzentrisch darum angeordneten Brennstoffrohr, das brennstoffeintrittsseitig einen Tangential-Spiral-Eintrittskrümmer aufweist, dessen freier Förderquerschnitt sich in einem von einem tangentialen Zuführbereich ausgehenden, spiralförmig um das Kernrohr herumgeführten Förderkanal erstreckt, wobei sich die Ausdehnung des Förderkanals im Verlauf seiner spiralförmigen Erstreckung durch Verringerung seiner Erstreckung sowohl in radialer als auch in axialer Richtung verkleinert.

Weiterhin richtet sich die Erfindung auf ein Verfahren zur Verbrennung partikelförmigen Brennstoffs in einem Brenner mit Kernrohr und einem unter Ausbildung eines kreisringförmigen Brennstoffförderquerschnitts konzentrisch darum angeordneten Brennstoffrohrs, wobei dem Brenner der Brennstoff in Form eines Fluids mit Brennstoffbeladung zugeführt, dann innerhalb des Brenners längs des Brennstoffförderquerschnitts verdrallt gefördert und im Mündungsbereich des Brenners mit Sauerstoff oxidiert wird, wobei die Drallströmung dadurch erzeugt wird, dass das mit dem Brennstoff geladene Fluid einem Tangential-Spiral-Eintrittskrümmer tangential zugeführt und in diesem längs eines sich spiralförmig um das Kernrohr erstreckenden und sich von der Eintrittsseite zur Austrittsseite sowohl in radialer als auch in axialer Richtung verkleinernden Förderkanals gefördert wird.

Für die Verbrennung von Kohlenstaub, insbesondere Braunkohlenstaub, sind Brenner entwickelt worden, die ein je nach verwendetem Oxidationsmittel als Kernluftrohr oder Kernrohr bezeichnetes Rohr mit konzentrisch darum angeordnetem Staubrohr oder Brennstoffrohr aufweisen, wobei das Staubrohr oder Brennstoffrohr zu dem Kernluftrohr oder Kernrohr einen kreisringförmigen Brennstoffförderquerschnitt ausbildet, in welchem ein mit dem Kohlenstaub beladenes Fluid zur Brennermündung gefördert wird. An der Brennermündung erfolgt dann die Pyrolyse und Oxidation des Brennstoffes, wobei zu einer NOₓ-armen Verbrennung auch noch die gestufte Zuführung von Sekundärluft und/oder Tertiärluft vorgesehen ist. Hierzu sind konzentrisch zu einem Kernluftrohr und einem Staubrohr ein Sekundärluftrohr und ein Tertiärluftrohr mit entsprechendem Sekundärluftförderquerschnitt und Tertiärluftförderquerschnitt an einem solchen Brenner ausgebildet. Über in dem Brennstoffförderquerschnitt ausgebildete Drallkörper wird das mit dem Kohlenstaub beladene Fluid in eine Drallströmung versetzt. Ein solcher Brenner ist aus der EP 0 756 134 A1 bekannt.

Wenn nun die Brennstoffförderung in dem Brennstoffförderquerschnitt mittels eines hoch mit Brennstoff beladenen Fluids im Dichtstrom erfolgen soll, wie dies aus der EP 2 009 351 A2 bekannt ist, so sind dafür innerhalb des Brenners kreisringförmige Brennstoffförderquerschnitte ausgebildet, die sich durch eine relativ geringe Spalthöhe auszeichnen. Dies ergibt sich daraus, dass bei der relativ hohen Brennstoffbeladung des Fördermediums oder Förderfluids einerseits eine Mindestströmungsgeschwindigkeit aufrechterhalten werden muss, andererseits im Bereich der Brennermündung aber auch nur ein gewünschter Brennstoffmassenstrom zur Verbrennung gelangen kann.

Damit am brennermündungsseitigen Ende des Brennstoffförderquerschnitts der Verbrennungsvorgang wunschgemäß und störungsfrei eingeleitet werden kann, ist es notwendig, dass über den kreisringförmigen Brennstoffförderquerschnitt eine gleichmäßige Verteilung des Brennstoffes eingestellt ist. Bei den aus dem Stand der Technik bekannten Brennern ist dies nicht immer sichergestellt, da die Gefahr besteht, dass sich insbesondere bei der Dichtstromförderung Dichtstoffsträhnen ausbilden, die sich nicht bis zum brennermündungsseitigen Austrittsbereich des Brennstoffförderquerschnitts aufgelöst haben. Am brennermündungsseitigen Austritt des Brennstoffförderquerschnitts ist dann keine gleichmäßige Brennstoffverteilung im Ringquerschnitt vorhanden. Die US 1 852 531 A offenbart einen Brenner nach dem Oberbegriff von Anspruch 1.

Der Erfindung liegt daher die Aufgabe zugrunde, eine Lösung zu schaffen, die es ermöglicht, eine vollständige Auflösung von Dichtstoff- oder Dichtstromsträhnen des Brennstoffs in dem Brenner sowie eine gleichmäßige Brennstoffverteilung auf den und in dem kreisringförmigen Brennstoffförderquerschnitt des Brennstoffrohres zu erzielen.

Bei einem Brenner der eingangs näher bezeichneten Art wird diese Aufgabe erfindungsgemäß dadurch gelöst, dass der Förderkanal im Bereich seines spiralförmigen Verlaufs in axialer Richtung in einen Einlaufkonus übergeht, dessen Förderquerschnitt in den kreisringförmigen Brennstoffförderquerschnitt einmündet.

Bei einem Verfahren der eingangs näher bezeichneten Art wird diese Aufgabe erfindungsgemäß dadurch gelöst, dass dem Tangential-Spiral-Eintrittskrümmer ein Fluid mit hoher Brennstoffbeladung zugeführt und in dem Förderkanal mit axialem Übergang in einen Einlaufkonus, der in den Brennstoffförderquerschnitt einmündet, gefördert wird.

Zweckmäßige Ausgestaltungen und vorteilhafte Weiterbildungen der Erfindung sind Gegenstand der jeweiligen Unteransprüche. Durch die Ausbildung eines Tangential-Spiral-Eintrittskrümmers, dem das brennstoffbeladene Fluid tangential zum Kernrohr zugeführt wird und das dann in einem sich spiralförmig oder spiralartig um das Kernrohr herumgeführten Förderkanal gefördert wird, wird eine in Bezug auf den Umfang des Kernrohres gleichmäßige Verteilung des zugeführten Brennstoffes erreicht. Bewirkt wird dies dadurch, dass sich der Förderkanal im Verlaufe seiner spiralförmigen Erstreckung durch Verringerung seiner Erstreckung sowohl in radialer als auch in axialer Richtung verkleinert. Hierdurch erhöht sich der Strömungswiderstand innerhalb des Eintrittskrümmers, was eine gleichmäßige Druck- und Abströmungsverteilung in axialer Richtung in Richtung auf die dem kreisringförmigen Brennstoffförderquerschnitt zugewandte Seitenfläche des spiralförmigen Förderkanals bewirkt. Diese ausgeprägte Brennstoffverteilfunktion des Eintrittskrümmers wird somit dadurch erreicht, dass das eine hohe Brennstoffbeladung aufweisende Fluid oder Fördermedium tangential dem Tangential-Spiral-Eintrittskrümmer zugeführt wird und dessen weiterer Strömungsweg von einem freien Strömungsquerschnitt ausgebildet wird, der in einem Strömungskanal angeordnet ist, der sich spiralförmig um das Kernrohr windet, wobei sich der Querschnittskanal in seinem spiralförmigen Verlauf in seiner Größe durch eine radiale und axiale Verringerung seiner axialen und radialen Erstreckung verkleinert. Durch diese Art der Anströmung und der Veränderung des freien Förderquerschnittes oder freien Strömungsquerschnittes steigt der Strömungswiderstand innerhalb des Förderkanals des Tangential-Spiral-Eintrittskrümmers, was wiederum durch eine gleichmäßige Abströmung des mit dem Brennstoff beladenen Fluids oder Fördermediums und der Feststoffpartikel in den sich in axialer Richtung anschließenden kreisringförmigen Brennstoffförderquerschnitt ausgeglichen wird. Auf diese Weise entsteht eine Drallströmung im sich in axialer Richtung anschließenden kreisringförmigen Brennstoffförderquerschnitt.

Um die gleichmäßige Abströmung des brennstoffbeladenen Fluids oder Fördermediums und der Feststoffpartikel in den kreisringförmigen Brennstoffförderquerschnitt ohne Verringerung der sich im Förderkanal des Tangential-Spiral-Eintrittskrümmers gebildeten Drallströmung vornehmen zu können, sieht die Erfindung vor, dass der Förderkanal im Bereich seines spiralförmigen Verlaufs in axialer Richtung in einen Einlaufkonus übergeht, dessen Förderquerschnitt in den kreisringförmigen Brennstoffförderquerschnitt einmündet. Mit Hilfe des Einlaufkonus wird die Drallströmung des hoch brennstoffbeladenen Fluids gezielt und störungsfrei auf den kreisringförmigen Brennstoffförderquerschnitt zugeführt.

Eine besonders gute und gleichmäßige Drallströmung und eine besonders gute Auflösung von Dichtstromsträhnen lässt sich gemäß Ausgestaltung der Erfindung dadurch erzielen, dass längs des spiralförmigen Verlaufs des Förderkanals eine in radialer und axialer Richtung kontinuierlich verlaufende Förderquerschnittsverringerung ausgebildet ist. Die Kontinuität der Verringerung oder Verkleinerung des Förderkanals im Sinne einer stetig verlaufenden Verkleinerung sowohl in radialer als auch in axialer Richtung führt zu einem gleichmäßigen Anstieg des Strömungswiderstandes in dem Kanal mit entsprechend gleichmäßiger Abströmung des brennstoffbeladenen Fluids in axialer Richtung in Richtung auf den angeschlossenen kreisringförmigen Brennstoffförderquerschnitt.

Zur Unterstützung der eingestellten Drallströmung während der Strömung in Längsrichtung durch den kreisringförmigen Brennstoffförderquerschnitt hindurch, sieht die Erfindung weiterhin vor, dass außenseitig auf dem Kernrohr mindestens eine sich in Brennerlängsrichtung erstreckende, stegförmige Schneckenwicklung oder Spiralwicklung ausgebildet ist. Eine solche stegförmige Schneckenwicklung oder Spiralwicklung leitet dann das brennstoffbeladene Fluid und die Brennstoffpartikel spiralförmig oder schneckenförmig über die Außenseite des Kernrohres und damit in dem kreisringförmigen Brennstoffförderquerschnitt. Besonders zweckmäßig ist es hierbei, wenn der Steg der mindestens einen Schneckenwicklung oder Spiralwicklung in Bezug zur Brennerlängsachse eine Steigung zwischen 0° und 45° in radialer Richtung aufweist. Mit einer derartig geneigten Stegwand der jeweiligen mindestens einen Schneckenwicklung oder Spiralwicklung lässt sich die Vergleichmäßigung der Brennstoffverteilung über den kreisringförmigen Brennstoffförderquerschnitt weiterhin verbessern und unterstützen. Insbesondere lässt sich dadurch erreichen, dass der partikelförmige Brennstoff gezielt auf einen im Austritt der Brennstoffdüse ausgebildeten Stabilisierungsring gerichtet wird, der dann eine abrupte Abbremsung der Fließgeschwindigkeit der Brennstoffpartikel bewirkt, so dass der Pyrolysevorgang an dieser Stelle eingeleitet werden kann.

Die Anzahl, Länge und die Wicklungszahl der Schneckenwicklungen oder Spiralwicklungen auf der Außenseite des Kernrohres werden in Abhängigkeit von der Art und der Beschaffenheit des Brennstoffes bestimmt.

Die Pyrolyse und die Verbrennung lassen sich in Weiterbildung der Erfindung mit Hilfe einer brenneraustrittsseitig an dem Kernrohr angeordneten, axial längs der Brennerachse verstellbaren Kernrohrdüse verbessern, was die Erfindung ebenfalls vorsieht. Durch die axiale Verstellbarkeit der Kernrohrdüse lässt sich die Intensität der Vermischung zwischen dem Brennstoff und dem Pyrolysegas einerseits und dem für die Verbrennung notwendigerweise hauptsächlich über das Kernrohr zugeführten Sauerstoff andererseits erreichen.

Die axiale Verstellbarkeit der Kernrohrdüse lässt sich konstruktiv günstigerweise insbesondere dadurch realisieren, dass die Kernrohrdüse teleskopartig in dem Kernrohr geführt ist, wodurch sich die Erfindung ebenfalls auszeichnet.

Insbesondere ist der Brenner für einen Einsatz geeignet, bei welchem der Brennstoff im Rahmen einer Dichtstromförderung oder mittels eines hoch brennstoffbeladenen Fluids beaufschlagt wird. Die Erfindung zeichnet sich daher weiterhin dadurch aus, dass der tangentiale Zuführbereich mit einer partikelförmigen Brennstoff fluidtechnisch zuführenden Leitung verbindbar ist, wobei die Beladung des in der Leitung geförderten Fluids oder Fördermediums mit Brennstoff zwischen 0,5 kg _{Brennstoff} / kg _{Fördermedium} und 15 kg _{Brennstoff} / kg _{Fördermediunm} beträgt. Als Brennstoff kann getrocknete oder gemahlene Kohle (Anthrazit, Steinkohle, Braunkohle, Hartbraunkohle, Torf), staubförmige oder partikelförmige Biomasse unterschiedlicher Beschaffenheit oder jede Art von kohlenstoffhaltigem, partikelförmigem, insbesondere staubförmigem, Brennstoff verwendet werden. Diese Brennstoffe können einzeln, aber auch in jeder beliebigen Mischung und Kombination miteinander eingesetzt werden. Als Fördermedium kann Luft, Inertgas, Rauchgas oder mit Sauerstoff angereichertes Rauchgas (Oxyfuelatmosphäre) verwendet werden. Der Brenner ist derart ausgelegt, dass er in Verbrennungseinrichtungen eingesetzt werden kann, die in niedrigerem als atmosphärischem Umgebungsdruck oder in druckaufgeladenen Systemen, mit Luft und/oder Oxyfuelatmosphäre, mit Brennstoffaustrittsgeschwindigkeiten von 15 bis 25 m/s betrieben werden.

Um die für die weitere Reaktion der Brennstoffpartikel erforderliche Sauerstoffmenge in dem Brenner örtlich gestuft und zeitlich verzögert zuführen zu können, sieht der Brenner in weiterer Ausgestaltung vor, dass konzentrisch um das Brennstoffrohr herum ein Sekundärrohr mit Fluidanschluss und/oder ein Tertiärrohr mit Fluidanschluss angeordnet ist. Über diese Sekundär- und Tertiärrohre mit gegebenenfalls mündungsseitig ausgebildeten Düsen kann diese erforderliche Sauerstoffmenge wie von üblichen Brennern bekannt zugeführt werden, um insbesondere eine NOₓ-arme Verbrennung zu erzielen. Um hierbei gleichzeitig ein Strömungsfeld im Brennernahbereich zu erzeugen, das einen maximalen Wärmetransfer zur Einleitung des Pyrolysevorganges bewirkt, sind im Mündungsbereich der Brennstoffdüse der mit Zähnen versehene Stabilisierungsring sowie außenseitige Fluidabweiskehlen, insbesondere auf dem Brennstoffrohr, mündungsseitig ausgebildet. Dies wird unterstützt durch die in den Fluidförderquerschnitten des Sekundärrohres und des Tertiärrohres jeweils ausgebildeten axial verstellbaren Dralleinrichtungen, wodurch sich die Erfindung weiterhin auszeichnet.

In Ausgestaltung des erfindungsgemäßen Verfahrens sieht die Erfindung schließlich vor, dass das brennstoffbeladene Fluid zur Aufrechterhaltung der Drallströmung in den Brennstoffförderquerschnitt längs mindestens einer sich außenseitig in Brennerlängsrichtung auf dem Kernrohr erstreckenden, stegförmigen Schneckenwicklung oder Spiralwicklung gefördert wird.

Um eine axiale Verstellung der Kernrohrdüse von Hand oder automatisch mit Hilfe angeschlossener Antriebe zu erreichen, sieht die Erfindung weiterhin vor, dass die Kernrohrdüse mit zwei längsaxial in dem Kernrohr angeordneten Spindelstangen verbunden ist, die auf der der Kernrohrdüse entgegengesetzten Seite des Kernrohres aus diesem heraus geführt und dort betätigbar ausgebildet sind.

Die Erfindung ist nachstehend anhand einer Zeichnung beispielhaft näher erläutert. Diese zeigt in
- Fig. 1: schematischer Querschnittsdarstellung einen erfindungsgemäßen Brenner,
- Fig. 2: einen Tangential-Spiral-Eintrittskrümmer in perspektivischer Darstellung,
- Fig. 3: den Tangential-Spiral-Eintrittskrümmer gemäß Fig. 2 in schematischer Querschnittsdarstellung und in
- Fig. 4: in schematischer Aufsicht ein Kernrohr.

Der in der Fig. 1 insgesamt mit 1 bezeichnete Brenner umfasst im Kern ein Kernrohr 2, das über einen Anschluss 3 mit einem für die Verbrennung von Brennstoff in dem Brenner benötigten Sauerstoffträger beaufschlagbar ist. Konzentrisch um das Kernrohr 2 herum ist ein Brennstoffrohr 4 derartig angeordnet, dass sich zwischen dem Kernrohr 2 und dem Brennstoffrohr 4 ein kreisringförmiger Brennstoffförderquerschnitt 5 ausbildet. Über einen Tangential-Spiral-Eintrittskrümmer 6 ist dem Brennstoffförderquerschnitt 5 über eine nicht dargestellte Anschlussleitung ein hoch mit Brennstoff beladenes Fluid zuführbar. Der Tangential-Spiral-Eintrittskrümmer 6 weist einen kanalförmigen tangentialen Zuführbereich 7 auf, der in einen spiralförmig sich um einen zylindrischen Durchmesser 8 windenden und/oder erstreckenden Förderkanal 9 übergeht. Wie aus der Fig. 2 ersichtlich ist, verringert sich die Erstreckung des Förderkanals 9 in axialer Richtung ausgehend von einer großen Breite im tangentialen Zuführbereich 7 immer schmaler werdend bis in einen Endbereich 10. Ebenso verringert sich die radiale Erstreckung des Förderkanals 9 vom tangentialen Zuführbereich 7 ausgehend bis zum Endbereich 10, wie dies aus Fig. 3 ersichtlich ist. Ausgehend vom tangentialen Zuführbereich 7 bis zum Endbereich 10 verkleinert sich somit im Verlaufe der spiralförmigen Erstreckung des Förderkanals 10 dessen Erstreckung sowohl in radialer als auch in axialer Richtung, so dass der freie Förderquerschnitt innerhalb des Förderkanals 10 entsprechend verkleinert wird und sich der Förderkanal 9 auf den Endbereich 10 zu quasi verjüngt. An seinem innenseitigen umlaufenden Randbereich 11 geht der Förderkanal 9 in einen in axialer Richtung anschließenden Einlaufkonus 12 über. Mit seiner dem zylindrischen Durchmesser 8 entsprechenden Mündungsöffnung 15 mündet der Einlaufkonus 12 in den kreisringförmigen Brennstoffförderquerschnitt 5 ein. Innerhalb des zylindrischen Durchmessers 8 mit Abstand zu diesem ist innerhalb eines angesetzten Rohrflansches 16 das in Fig. 2 gestrichelt dargestellte Kernrohr 2 angeordnet. Konzentrisch dazu ist an der Mündungsöffnung 15 unter Ausbildung des kreisförmigen Brennstoffförderquerschnitts 5 das in Fig. 2 gepunktet angedeutete Brennstoffrohr 4 angeordnet. Mit Hilfe des Tangential-Spiral-Eintrittskrümmers 6 erfolgt somit eine gleichmäßige Verteilung des über den tangentialen Zuführbereich 7 zugeführten partikelförmigen oder staubförmigen Brennstoffes längs des spiralförmigen Weges des Förderkanals 9 mit gleichmäßigem, durch den Einlaufkonus 12 gerichtet geführtem Eintritt in den kreisringförmigen Brennstoffförderquerschnitt 5. Da sich innerhalb des zylindrischen Durchmessers 8 das Kernrohr 2 befindet, ist der Förderkanal 9 gleichzeitig auch spiralförmig um das Kernrohr 2 herum geführt.

Brennerausgangsseitig ist an dem Brennstoffrohr 4 eine Brennstoffdüse 17 angeordnet, die einen radial nach innen hervorstehenden, zahnförmigen Stabilisierungsring 18 aufweist. Außenseitig ist eine nach außen weisende Abweiskehle 19 ausgebildet.

Das Kernrohr 2 weist auf seiner Außenseite im Ausführungsbeispiel drei sich in Brennerlängsrichtung erstreckende, stegförmige Spiralwicklungen 20a, 20b, 20c auf, deren jeweiliger Steg um einen Winkel von ca. 20° in Bezug auf die Brennerlängsachse geneigt ansteigend aus der Außenumfangsfläche des Kernrohres 2 hervorsteht. Brennerausgangsseitig ist in dem Kernrohr 2 eine in axialer Richtung verstellbare und teleskopartig in dem Kernrohr 2 geführte Düse oder Kernrohrdüse 21 angeordnet. Zur Verstellung der Düse 21 greifen an dieser in dem Kernrohr 2 geführte und auf dem der Düse 21 entgegengesetzten Ende aus dem Kernrohr 2 herausgeführte Spindelstangen 22, 23 an. Diese sind an der Frontabdeckung 24 des Kernrohres 2 derartig gelagert, dass sie hier von außen von Hand oder mittels automatischer Antriebe zur axialen Verschiebung der Düse 21 verstellt werden können.

Konzentrisch um das Kernrohr 2 und das Brennstoffrohr 4 herum ist weiterhin ein Sekundärrohr 25 unter Ausbildung eines Sekundärförderquerschnittes 26 angeordnet. In dem Sekundärförderquerschnitt 26 sind längsaxial verstellbare Dralleinrichtungen 27 angeordnet. Weiterhin ist konzentrisch zum Kernrohr 2, zum Brennstoffrohr 4 und zum Sekundärrohr 25 ein Tertiärrohr 28 oder eine Tertiärdüse an dem Brenner 1 angeordnet. Auch dieses Tertiärrohr 28 oder diese Tertiärdüse bildet einen Tertiärförderquerschnitt 29 aus, in welchem axial verstellbare Dralleinrichtungen 30 angeordnet sind. Zur Versorgung mit einem Fluid sind das Sekundärrohr 25 und das Tertiärrohr 28 jeweils über ein radiales oder tangentiales Eintrittsgehäuse 30a, 30b mit Luft oder Oxyfuelatmosphäre, d. h. mit Rauchgas oder mit sauerstoffangereichtertem Rauchgas, zu beaufschlagen.

Zentral im Kernrohr 2 ist eine Zündeinrichtung 31 wie von üblichen Brennern bekannt angeordnet. Das Brennstoffrohr 4 endet mit Abstand zum Kernrohr 2 und zum Stabilisierungsring 18, so dass der Brenner derart eingerichtet ist, dass durch die Verstellung der jeweiligen Medien und Einrichtungen die Definition des Zündvorganges, d. h. die Festlegung des Zündpunktes und der Zündbedingungen, für den durch den kreisringförmigen Brennstoffförderquerschnitt geförderten Brennstoff festgelegt werden kann. Mit Hilfe des Stabilisierungsringes 18 wird der geförderte Brennstoffstrom abgebremst, so dass hier die Pyrolyse ablaufen und gezielt beeinflusst werden kann. Es ist möglich, die für die Pyrolyse ausschlaggebenden Zündbedingungen wie Brennstoffkonzentration, Wärmetransfer und Reaktionszeit zu beeinflussen und gezielt einzustellen. Zum Auslösen des eigentlichen Zündvorganges, der außer der Pyrolyse auch noch aus der Oxidation besteht, müssen dann auch noch die für die Oxidation wichtigen Zündbedingungen wie primärer Sauerstoffgehalt und Sauerstoffquotient ω, wie er beispielsweise in der EP 0 756 124 A1 beschrieben ist, auf die diesbezüglich Bezug genommen wird, eingestellt werden. Auch dies ist mit dem erfindungsgemäßen Brenner 1 möglich.

## Patentansprüche

1. Brenner (1) mit einem Kernrohr (2) und einem unter Ausbildung eines kreisringförmigen Brennstoffförderquerschnitts (5) konzentrisch darum angeordneten Brennstoffrohr (4), das brennstoffeintrittsseitig einen Tangential-Spiral-Eintrittskrümmer (6) aufweist, dessen freier Förderquerschnitt sich in einem von einem tangentialen Zuführbereich (7) ausgehenden, spiralförmig um das Kernrohr (2) herumgeführten Förderkanal (9) erstreckt, wobei sich die Ausdehnung des Förderkanals (9) im Verlauf seiner spiralförmigen Erstreckung durch Verringerung seiner Erstreckung sowohl in radialer als auch in axialer Richtung (13, 14) verkleinert,
**dadurch gekennzeichnet,**
**dass** der Förderkanal (9) im Bereich seines spiralförmigen Verlaufs in axialer Richtung in einen Einlaufkonus (12) übergeht, dessen Förderquerschnitt in den kreisringförmigen Brennstoffförderquerschnitt (5) einmündet.

2. Brenner (1) nach Anspruch 1, **dadurch gekennzeichnet, dass** längs des spiralförmigen Verlaufs des Förderkanals (9) eine in radialer und axialer Richtung kontinuierlich verlaufende Förderquerschnittsverringerung ausgebildet ist.

3. Brenner (1) nach Anspruch 1 oder 2, **dadurch gekennzeichnet, dass** außenseitig auf dem Kernrohr (2) mindestens eine sich in Brennerlängsrichtung erstreckende, stegförmige Schneckenwicklung oder Spiralwicklung (20a, 20b, 20c) ausgebildet ist.

4. Brenner (1) nach Anspruch 3, **dadurch gekennzeichnet, dass** sich der Steg der mindestens einen Schneckenwicklung oder Spiralwicklung (20a, 20b, 20c) mit einer Steigung in Bezug zur Brennerlängsachse zwischen 0° und 45° aus der Außenumfangsfläche des Kernrohres (2) erhebt.

5. Brenner (1) nach einem der vorhergehenden Ansprüche, **dadurch gekennzeichnet, dass** das Kernrohr (2) brenneraustrittsseitig eine axial längs der Brennerlängsachse verstellbare Kernrohrdüse (21) aufweist.

6. Brenner (1) nach Anspruch 5, **dadurch gekennzeichnet, dass** die Kernrohrdüse (21) teleskopartig in dem Kernrohr (2) geführt ist.

7. Brenner (1) nach Anspruch 5 oder 6, **dadurch gekennzeichnet, dass** die Kernrohrdüse (21) mit zwei längsaxial in dem Kernrohr (2) angeordneten Spindelstangen (22, 23) verbunden ist, die auf der der Kernrohrdüse (21) entgegengesetzten Seite des Kernrohres (2) aus diesem herausgeführt und dort betätigbar ausgebildet sind.

8. Brenner (1) nach einem der vorhergehenden Ansprüche, **dadurch gekennzeichnet, dass** konzentrisch um das Brennstoffrohr (4) herum ein Sekundärrohr (25) mit Fluidanschluss und/oder ein Tertiärrohr (28) mit Fluidanschluss angeordnet ist.

9. Brenner (1) nach Anspruch 8, **dadurch gekennzeichnet, dass** im Strömungsquerschnitt des Sekundärrohres (25) und/oder im Strömungsquerschnitt des Tertiärrohres (28) in axialer Richtung des Brenners verstellbare Dralleinrichtungen (27, 30) angeordnet sind.

10. Verfahren zur Verbrennung partikelförmigen Brennstoffs in einem Brenner (1) mit Kernrohr (2) und einem unter Ausbildung eines kreisringförmigen Brennstoffförderquerschnitts (5) konzentrisch darum angeordneten Brennstoffrohrs (4), wobei dem Brenner (1) der Brennstoff in Form eines Fluids mit Brennstoffbeladung zugeführt, dann innerhalb des Brenners (1) längs des Brennstoffförderquerschnitts (5) verdrallt gefördert und im Mündungsbereich des Brenners (1) mit Sauerstoff oxidiert wird, wobei die Drallströmung dadurch erzeugt wird, dass das mit dem Brennstoff beladene Fluid einem Tangential-Spiral-Eintrittskrümmer (6) tangential zugeführt und in diesem längs eines sich spiralförmig um das Kernrohr (2) erstreckenden und sich von der Eintrittsseite zur Austrittsseite sowohl in radialer (13) als auch in axialer (14) Richtung verkleinernden Förderkanals (9) gefördert wird, **dadurch gekennzeichnet, dass** dem Tangential-Spiral-Eintrittskrümmer (6) ein Fluid mit hoher Brennstoffbeladung zugeführt und in dem Förderkanal mit axialem Übergang in einen Einlaufkonus (12), der in den Brennstoffförderquerschnitt (5) einmündet, gefördert wird.

11. Verfahren nach Anspruch 10, **dadurch gekennzeichnet, dass** das brennstoffbeladene Fluid zur Aufrechterhaltung der Drallströmung in dem Brennstoffförderquerschnitt (5) längs mindestens einer sich außenseitig in Brennerlängsrichtung auf dem Kernrohr (2) ersteckenden, stegförmigen Schneckenwicklung oder Spiralwicklung (20a, 20b, 20c) gefördert wird.

12. Verfahren nach Anspruch 10 oder 11, **dadurch gekennzeichnet, dass** der tangentiale Zuführbereich (7) mit einer partikelförmigen Brennstoff fluidtechnisch zuführenden Leitung verbindbar ist, wobei die Beladung des in der Leitung gefördwerten FLuids oder Fördermediums mit Brennstoff zwischen von 0,5 kg Brennstoff / kg Fördermedium und 15 kg Brennstoff / kg Fördermedium beträgt.

## Claims

1. Burner (1) with a central pipe (2) and a fuel pipe (4), which on formation of a circular ring-shaped fuel transport cross-section (5) is arranged concentrically around this and on the fuel inlet side has a tangential spiral entry elbow (6), the free transport cross-section of which extends in a transport duct (9), which extends from a tangential feed region (7) and is directed in a spiral around the central pipe (2), wherein the extent of the transport duct (9) decreases in the course of its spiral extension by reduction of its extension both in radial and in axial direction (13, 14), **characterised in that** in the region of its spiral course the transport duct (9) merges in axial direction into an admission cone (12), the transport cross-section of which opens into the circular ring-shaped fuel transport cross-section (5).

2. Burner (1) according to claim 1, **characterised in that** a reduction in transport cross-section running continuously in radial and axial direction is formed along the spiral course of the transport duct (9).

3. Burner (1) according to claim 1 or 2, **characterised in that** at least one fin-type worm coil or spiral coil (20a, 20b, 20c) extending in the longitudinal direction of the burner is formed on the central pipe (2) on the outside.

4. Burner (1) according to claim 3, **characterised in that** the fin of the at least one worm coil or spiral coil (20a, 20b, 20c) rises out of the outer peripheral surface of the central pipe (2) with a pitch in relation to the burner longitudinal axis of between 0° and 45°.

5. Burner (1) according to one of the preceding claims, **characterised in that** on the burner outlet side the central pipe (2) has a central pipe nozzle (21) that is axially adjustable along the burner longitudinal axis.

6. Burner (1) according to claim 5, **characterised in that** the central pipe nozzle (21) is arranged telescopically in the central pipe (2).

7. Burner (1) according to claim 5 or 6, **characterised in that** the central pipe nozzle (21) is connected to two spindle rods (22, 23), which are arranged in a longitudinal and axial direction in the central pipe (2) and on the side of the central pipe (2) opposite the central pipe nozzle (21) are directed out of the central pipe and configured to be operable there.

8. Burner (1) according to one of the preceding claims, **characterised in that** a secondary pipe (25) with fluid connection and/or a tertiary pipe (28) with fluid connection are arranged concentrically around the fuel pipe (4).

9. Burner (1) according to claim 8, **characterised in that** swirl devices (27, 30) that are adjustable in axial direction of the burner are arranged in the flow cross-section of the secondary pipe (25) and/or in the flow cross-section of the tertiary pipe (28).

10. Process for the combustion of fuel in particle form in a burner (1) with a central pipe (2) and a fuel pipe (4), which on formation of a circular ring-shaped fuel transport cross-section (5) is arranged concentrically around this, wherein the fuel is fed to the burner (1) in the form of a fuel-laden fluid, then transported in swirled form inside the burner (1) along the fuel transport cross-section (5) and is oxidised with oxygen in the opening region of the burner (1), wherein the swirl flow is generated by the fluid laden with the fuel being fed tangentially to a tangential spiral entry elbow (6) and is transported in this along a transport duct (9), which decreases both in radial (13) and in axial (14) direction from the entry side to the exit side, **characterised in that** a highly fuel-laden fluid is fed to the tangential spiral entry elbow (6) and is transported in the transport duct merging axially into an admission cone (12), which opens into the fuel transport cross-section (5).

11. Process according to claim 10, **characterised in that** the fuel-laden fluid for maintaining the swirl flow in the fuel transport cross-section (5) is transported along at least one fin-type worm coil or spiral coil (20a, 20b, 20c) extending in the longitudinal direction of the burner is formed on the central pipe (2) on the outside.

12. Process according to claim 10 or 11, **characterised in that** the tangential feed region (7) is connectable with a conduit fluidically feeding fuel in particle form, wherein the fuel load of the fluid or transport medium transported in the conduit amounts to between 0.5 kg of fuel per kg transport medium and 15 kg of fuel per kg transport medium.

## Revendications

1. Brûleur (1) avec un tube central (2) et un tube de carburant (4) disposé autour de manière concentrique en formant une section de refoulement de carburant (5) sous forme d'une couronne circulaire, qui comprend, du côté de l'admission de carburant, un coude d'admission tangentiel en spirale (6), dont la section de refoulement libre s'étend dans un canal de refoulement (9) enroulé en spirale autour du tube central (2) et partant d'une zone d'alimentation tangentielle (7), l'extension du canal de refoulement (9) se rétrécissant au cours de sa trajectoire en spirale du fait de la réduction de son extension aussi bien dans la direction radiale que dans la direction axiale (13, 14),
**caractérisé en ce que**
le canal de refoulement (9) se transforme, au niveau de sa trajectoire en spirale, dans la direction axiale, en un cône d'entrée (12) dont la section de refoulement débouche dans la section de refoulement de carburant (5) en forme de couronne circulaire.

2. Brûleur (1) selon la revendication 1, **caractérisé en ce que**, le long de la trajectoire en spirale du canal de refoulement (9), est prévue une réduction de la section de refoulement continue qui s'étend dans la direction radiale et axiale.

3. Brûleur (1) selon la revendication 1 ou 2, **caractérisé en ce que**, à l'extérieur sur le tube central (2), se trouve au moins un enroulement en coquille d'escargot ou un enroulement en spirale (20a, 20b, 20c) en forme de nervure qui s'étend dans la direction longitudinale du brûleur.

4. Brûleur (1) selon la revendication 3, **caractérisé en ce que** la nervure de l'au moins un enroulement en coquille d'escargot ou enroulement en spirale (20a, 20b, 20c) s'élève avec une pente par rapport à l'axe longitudinal du brûleur entre 0° et 45° à partir de la surface circonférentielle externe du tube central (2).

5. Brûleur (1) selon l'une des revendications précédentes, **caractérisé en ce que** le tube central (2) comprend, du côté de l'évacuation de carburant, une buse de tube central (21) réglable axialement le long de l'axe longitudinal du brûleur.

6. Brûleur (1) selon la revendication 5, **caractérisé en ce que** la buse du tube central (21) est guidée de manière télescopique dans le tube central (2).

7. Brûleur (1) selon la revendication 5 ou 6, **caractérisé en ce que** la buse du tube central (21) est reliée à deux axes (22, 23) disposés longitudinalement-axialement dans le tube central (2), qui sont guidés à partir de celui-ci sur le côté du tube central (2) opposé à la buse du tube central (21) et peuvent y être actionnés.

8. Brûleur (1) selon l'une des revendications précédentes, **caractérisé en ce que**, de manière concentrique autour du tube de carburant (4), se trouve un tube secondaire (25) avec un raccord de fluide et/ou un tube tertiaire (28) avec raccord de fluide.

9. Brûleur (1) selon la revendication 8, **caractérisé en ce que**, dans la section d'écoulement du tube secondaire (25) et/ou dans la section d'écoulement du tube tertiaire (28), se trouvent des dispositifs à turbulences (27, 30) réglables dans la direction axiale du brûleur.

10. Procédé de combustion d'un carburant sous forme particulaire dans un brûleur (1) avec tube central (2) et un tube de carburant (4) autour disposé de manière concentrique en formant une section de refoulement de carburant (5) sous la forme d'une couronne circulaire, le carburant étant introduit dans le brûleur (1) sous la forme d'un fluide avec une charge de carburant, puis refoulé à l'intérieur du brûleur (1) avec des turbulences le long de la section de refoulement de carburant (5) et oxydé avec de l'oxygène dans la zone d'embouchure du brûleur (1), l'écoulement à turbulences étant généré grâce au fait que le fluide chargé de carburant est introduit de manière tangentielle dans un coude d'admission tangentiel en spirale (6) et est refoulé dans celui-ci le long d'un canal de refoulement (9) s'étendant en spirale autour du tube central (2) et se rétrécissant du côté d'admission vers le côté d'évacuation, aussi bien dans la direction radiale (13) que dans la direction axiale (14), **caractérisé en ce qu'**un fluide avec une forte charge de carburant est introduit dans le coude d'admission tangentiel en spirale (6) et est refoulé dans le canal de refoulement avec une transition axiale vers un cône d'entrée (12) qui débouche dans la section de refoulement de carburant (5).

11. Procédé selon la revendication 10, **caractérisé en ce que** le fluide chargé de carburant est refoulé, pour le maintien de l'écoulement turbulent dans la section de refoulement de carburant (5), le long d'au moins un enroulement en coquille d'escargot ou un enroulement en spirale (20a, 20b, 20c) en forme de nervure s'étendant à l'extérieur dans la direction longitudinale du brûleur sur le tube central (2).

12. Procédé selon la revendication 10 ou 11, **caractérisé en ce que** la zone d'alimentation (7) tangentielle peut être reliée à une conduite d'alimentation en carburant sous forme particulaire, la charge en carburant du fluide ou du milieu de refoulement refoulé dans la conduite est de 0,5 kg carburant / kg milieu refoulé et 15 kg carburant / kg milieu refoulé.
